# EUROPÄISCHE PATENTSCHRIFT

(11) **EP 1 137 835 B1**
(45) Veröffentlichungstag und Bekanntmachung des Hinweises auf die Patenterteilung: **02.05.2003**
(21) Anmeldenummer: 00972710.8
(22) Anmeldetag: 09.10.2000
(51) Int. Cl.: D05B 69/24

(54) **NÄHMASCHINE MIT EINEM EIN LÜFTERRAD UND EINEN DREHZAHLGEBER AUFWEISENDEN ELEKTROMOTOR**
SEWING MACHINE WITH A VENTILATION WHEEL AND A ROTATION SPEED SENSOR ATTACHED TO AN ELECTRIC MOTOR
MACHINE A COUDRE A MOTEUR ELECTRIQUE COMPORTANT UNE ROUE DE D'AERATEUR ET UN CAPTEUR DE VITESSE

(30) Priorität: 11.10.1999 DE 19949020
(43) Veröffentlichungstag der Anmeldung: 04.10.2001
(73) Patentinhaber: VSM Group Aktiebolag, 561 84 Huskvarna (SE)
(72) Erfinder: BOTT, Michael, 76227 Karlsruhe (DE); WINKLER, Uwe, 76275 Ettlingen (DE)
(74) Vertreter: Erb, Henning, Dipl.-Ing.
(86) Internationale Anmeldenummer: EP0009897
(87) Internationale Veröffentlichungsnummer: WO01027374

(56) Entgegenhaltungen:
- DE-A- 2 227 116
- DE-C- 3 600 938
- US-A- 3 995 156
- US-A- 4 438 718

## Beschreibung

Die Erfindung betrifft eine Nähmaschine nach dem Oberbegriff des Anspruches 1.

Für den Betrieb einer elektronisch gesteuerten Nähmaschine ist zum einen ein Drehzahlgeber notwendig, der zur Regelung der Motordrehzahl dient, und wird zum anderen mindestens ein Positionsgeber verwendet, mit dessen Hilfe die Winkelstellung der Hauptwelle und damit die Stellung der Nadelstange ermittelt wird.

Durch die DE 36 00 938 C1 ist eine als Impulsgeber bezeichnete Einrichtung für eine Nähmaschine bekannt, die drei konzentrisch angeordnete Tastspuren mit einer Vielzahl von Tastmarken auf einer Rasterscheibe enthält, wobei diese innerhalb des Nähmaschinengehäuses auf einer Welle angeordnet ist, die mit der Hauptwelle der Nähmaschine umläuft. Die äußere der drei Tastspuren ist einem Drehzahlgeber zugeordnet. Durch diese Zuordnung wird bei Ausnutzung der schmälstmöglichen Breite der Tastmarken eine maximale Anzahl von pro Zeiteinheit abtastbaren Tastmarken erzielt. Da die Regelgüte der Drehzahl mit zunehmender Anzahl der pro Zeiteinheit zur Verfügung stehenden Tastimpulse steigt, gibt es zwei Möglichkeiten die Regelgüte zu verbessern, nämlich den Durchmesser der Rasterscheibe und der entsprechenden Tastspur zu vergrößern und damit die Anzahl der Tastmarken zu erhöhen und/oder die Rasterscheibe mit einer gegenüber der Hauptwelle der Nähmaschine größeren Drehzahl anzutreiben.

Da innerhalb des Nähmaschinengehäuses im allgemeinen nur wenig Platz zur Verfügung steht, bietet es sich an, wenigstens die dem Drehzahlgeber zugeordnete Tastspur bzw. Rasterscheibe auf der Motorwelle entweder innerhalb des Motorgehäuses oder in unmittelbarer Nähe des Motorgehäuses unterzubringen.

Durch die DE-OS 2 227 116 ist ein zum Antrieb einer Nähmaschine dienender Elektromotor bekannt, der an der Außenseite des Maschinengehäuses angeflanscht ist und über eine Kupplung mit der Hauptwelle der Nähmaschine in Antriebsverbindung steht. Der Motor enthält innerhalb seines Gehäuses im Bereich der Kupplung ein durch die Motorwelle angetriebenes Lüfterrad und im gegenüberliegenden Endbereich einen Drehzahlgeber und mit axialem Abstand zwei Positionsgeber. Wenn auch der axiale Abstand zwischen dem Drehzahlgeber und den beiden Positionsgebern gering ist, ergibt sich durch die Unterbringung der drei Geber doch eine merkbare Vergrößerung des Motorgehäuses in axialer Richtung. Bei einem Einbaumotor - wie er bei Haushaltnähmaschinen üblich ist - könnte wegen der engen Platzverhältnisse im Nähmaschinengehäuse eine solche Maßnahme u. U. nicht realisierbar sein.

Der Erfindung liegt die Aufgabe zugrunde, bei einer Nähmaschine, die mittels eines ein Lüfterrad aufweisenden Elektromotors angetrieben wird, den Drehzahlgeber und den wenigstens einen Positionsgeber so anzuordnen, daß einerseits für die Drehzahlregelung eine große Anzahl von Tastmarken pro Zeiteinheit zur Verfugung steht und andererseits eine raumsparende Unterbringung gewährleistet ist. Die Aufgabe wird durch die kennzeichnenden Merkmale des Anspruches 1 gelöst.

Durch die Maßnahme, das Lüfterrad des Motors und die Rasterscheibe des Drehzahlgebers zu einem Mehrfunktionsrad zusammenzufassen und somit ein ohnehin vorhandenes Bauteil des Motors so auszugestalten, daß es eine zweite zusätzliche Funktion erfüllt, wird bei diesem Motor trotz nunmehr integriertem Drehzahlgeber die axiale Baulänge nicht vergrößert.

Da ferner die wenigstens eine Steuersegmentscheibe des Positionsgebers nicht im oder am Motor, sondern auf der Maschinenhauptwelle oder einer zu ihr synchron angetriebenen Welle angeordnet ist und somit die Baulänge des Motors auch nicht durch den Positionsgeber beeinflußt wird, ist der erfindungsgemäß ausgestaltete Motor insbesondere als Einbaumotor geeignet.

Durch die Weiterbildung nach Anspruch 2, wonach das Lüfterrad einen äußeren Ring aufweist und die Rasterscheibe in Form eines Zahnkranzes auf der Umfangseite des Ringes angeordnet ist, läßt sich eine maximale Anzahl von als Zähne bzw. Zahnlücken ausgebildeten Tastmarken unterbringen.

Sofern der Motor über einen Riementrieb mit der Maschinenhauptwelle in Antriebsverbindung steht, kann gemäß Anspruch 3 das der Motorwelle zugeordnete Riemenrad als ein Bestandteil des Mehrfunktionsrades ausgebildet sein.

Da bei einem indirekten, d. h. über einen Riementrieb oder ggf. auch ein Zahnradgetriebe erfolgenden Antrieb der Nähmaschine die Motorwelle im Allgemeinen mit größerer Drehzahl umläuft als die Maschinenhauptwelle, läßt sich auf diese Weise die Anzahl der pro Zeiteinheit zur Verfügung stehenden Tastmarken noch weiter erhöhen.

Im Anspruch 4 ist eine konstruktive Maßnahme zur sicheren Befestigung des Mehrfunktionsrades angegeben.

Die Erfindung ist anhand eines in der Zeichnung dargestellten Ausführungsbeispieles erläuters. Es zeigen:
- Fig. 1: eine teilweise geschnittene Ansicht einer Nähmaschine;
- Fig. 2: einen Motor mit einem Mehrfunktionsrad und einem Drehzahlgeber in teilweise demontiertem Zustand;
- Fig. 3: eine Ansicht des Mehrfunktionsrades und des Drehzahlgebers und
- Fig. 4: einen vergrößerten Teilschnitt der Motorwelle und der Nabe des Mehrfunktionsrades.

Die Nähmaschine 1 weist ein Gehäuse 2 auf, das sich aus einem Sockel 3, einem Freiarm 4, einem Ständer 5 und einem Arm 6 zusammensetzt, der in einen Kopf 7 übergeht.
Im Arm 6 ist eine Hauptwelle 8 gelagert, die in bekannter Weise eine pendelnd aufgehängte Nadelstange 9 antreibt. Die Hauptwelle 8 steht über einen Zahnriementrieb 10 mit der Welle 11 eines innerhalb des Ständers 5 eingebauten Elektromotors 12 in Antriebsverbindung. Die Hauptwelle 8 treibt in bekannter und deshalb nicht näher erläuterter Weise eine im Freiarm 4 angeordnete, nicht dargestellte Welle an, durch die ein Stoffschieber 13 und ein nicht dargestellter Greifer angetrieben werden.

Auf der mit einer Abflachung 14 versehenen Motorwelle 11 ist ein Mehrfunktionsrad 15 angeordnet, dessen Nabe 16 an die Abflachung 14 angepaßt ist. Das Mehrfunktionsrad 15 ist ein einstückiges Spritzgußteil und besteht aus einem Lüfterrad 17, einer ringförmigen Rasterscheibe 18 und einem Riemenradabschnitt 19.

Das Lüfterrad 17 weist eine Vielzahl von Flügeln 20 auf, die von einem äußeren Ring 21 umschlossen sind. Auf der Umfangseite des Ringes 21 ist die Rasterscheibe 18 in Form eines Zahnkranzes 22 angeordnet, wobei die einzelnen Zähne 23 bzw. Zahnlücken 24 Tastmarken für einen Drehzahlgeber 25 bilden.

Der Drehzahlgeber 25 weist ein an einer Motortragplatte 26 befestigtes U-förmiges Gehäuse 27 auf, das in ähnlicher Weise wie beim Impulsgeber aus der DE 36 00 938 C1 einen Lichtsender 28 und einen Lichtempfänger 29 enthält. Im montierten Zustand läuft der Zahnkranz 22 zwischen dem Lichtsender 28 und dem Lichtempfänger 29 hindurch, wobei der Wechsel von Freigabe und Sperrung des Lichtstrahles von einer bekannten, nicht näher erläuterten Auswerteschaltung als drehzahlrelevanter Impuls verarbeitet wird.

Der Riemenradabschnitt 19 ist seitlich des Lüfterrades 17 an der Nabe 16 angeformt. Die axiale Lage des Mehrfunktionsrades 15 ist in der einen Richtung durch die Stufe der Abflachung 14 festgelegt und wird in der anderen Richtung durch eine Sicherungsscheibe 30 gesichert, die sich reibschlüssig auf der Motorwelle 11 abstützt. Zur sicheren Halterung der Sicherungsscheibe 30 dient ein an der Radnabe 16 angeformter Ansatz 31, der seitlich von der Nabe 16 absteht und im Bereich der Sicherungsscheibe 30 die Abflachung 14 so weit ausfüllt, daß sich gemeinsam ein kreisrunder Querschnitt ergibt.

Der Hauptwelle 8 ist ein Positionsgeber 32 zugeordnet. Dieser weist zwei auf der Hauptwelle 8 befestigte Steuersegmentscheiben 33 auf, denen eine aus je einem Lichtsender und einem Lichtempfänger bestehende Abtastvorrichtung 34 zugeordnet ist. Der Positionsgeber 32 verarbeitet die durch die umlaufenden Steuersegmentscheiben 33 bewirkte Freigabe und Sperrung der Lichtstrahlen in bekannter Weise zu stellungsrelevanten Impulsen, z. B. für die Stoffschieber-Umschaltbewegung und die Nadelstangen-Seitwärtsbewegung.

## Patentansprüche

1. Nähmaschine (1) mit einem ein Lüfterrad (17) aufweisenden Elektromotor (12) zum Antrieb der Hauptwelle (8) der Nähmaschine (1), mit einem eine Rasterscheibe (18) abtastenden Drehzahlgeber (25) und einem wenigstens eine Steuersegmentscheibe (33) abtastenden Positionsgeber (32) zur Feststellung der aktuellen Winkelstellung der Hauptwelle (8), **dadurch gekennzeichnet, daß** das Lüfterrad (17) und die Rasterscheibe (18) für den Drehzahlgeber (25) zu einem Mehrfunktionsrad (15) zusammengefaßt sind und daß die wenigstens eine Steuersegmentscheibe (33) des Positionsgebers (32) auf der Hauptwelle (8) angeordnet ist.

2. Nähmaschine nach Anspruch 1, **dadurch gekennzeichnet, daß** das Lüfterrad (17) einen äußeren Ring (21) aufweist und die Rasterscheibe (18) in Form eines Tastmarken-Zahnkranzes (22) auf der Umfangseite des Ringes (21) angeordnet ist.

3. Nähmaschine nach Anspruch 2, bei der der Elektromotor (12) über einen Riemenantrieb (10) mit der Hauptwelle (8) in Antriebsverbindung steht, **dadurch gekennzeichnet, daß** das der Motorwelle (11) zugeordnete Riemenrad (19) ein weiterer Bestandteil des Mehrfunktionsrades (15) ist.

4. Nähmaschine nach einem oder mehreren der Ansprüche 1 bis 3, bei der zur drehsicheren Befestigung des Mehrfunktionsrades (15) auf der Motorwelle (11) diese eine Abflachung (14) aufweist und die Bohrung der Radnabe (16) entsprechend ausgebildet ist, **dadurch gekennzeichnet, daß** die Radnabe (16) einen axial abstehenden Ansatz (31) aufweist, der zur sicheren Halterung einer die axiale Lage des Mehrfunktionsrades (15) festlegenden Sicherungsscheibe (30) die Abflachung (14) der Motorwelle (11) ausfüllt.

## Claims

1. A sewing machine (1) with an electric motor (12), having a fan wheel (17) and provided for driving the main shaft (8) of the sewing machine (1), with a rotational speed sensor (25), which scans a screen disk (18), and with a position sensor (32), which scans at least one control segment disk (33), for determining the actual angular position of the main shaft (8), **characterized in that** the fan wheel (17) and the screen disk (18) for the speed sensor (25) are combined into a multi-function wheel (15), and that the at least one control segment disk (33) of the position sensor (32) is arranged on the main shaft (8).

2. The sewing machine in accordance with claim 1, **characterized in that** the fan wheel (17) has an outer ring (21), and the screen disk (18) in the form of a scanning marker toothed ring (22) is arranged on the circumference of the ring (21).

3. The sewing machine in accordance with claim 2, wherein the electric motor (12) is in a driven connection with the main shaft (8) via a belt drive (10), **characterized in that** the belt pulley (19) assigned to the motor shaft (11) is a further component of the multi-function wheel (15).

4. The sewing machine in accordance with claim 1, wherein the motor shaft (11) has a flattening (14) for the fastening, fixed against relative rotation, of the multi-function wheel (15), and the bore of the wheel hub (16) is appropriately embodied, **characterized in that** the wheel hub (16) has an axially projecting shoulder (31), which fills the flattening (14) of the motor shaft (11) for dependably holding a lock washer (30), which fixes the axial position of the multi- function wheel (30).

## Revendications

1. ^{c}) Machine à coudre (1) comportant un moteur électrique (12) muni d'un rotor de ventilateur (17) pour entraîner l'arbre principal (8) de la machine (1), un capteur de vitesse de rotation (25) détectant un disque tramé (18) et au moins un capteur de position (32) détectant un disque à segment de commande (33) pour déterminer la position angulaire actuelle de l'arbre principal (8),
**caractérisée en ce que**
le rotor de ventilateur (17) et le disque tramé (18) du capteur de vitesse de rotation (25) sont combinés en une roue multifonctions (15), et le disque à segment de commande (33) du capteur de position (32) est installé sur l'arbre principal (8).

2. Machine à coudre selon la revendication 1,
**caractérisée en ce que**
la roue de rotor (17) comporte un anneau extérieur (21) et le disque tramé (18) est prévu sous la forme d'une couronne dentée de repères de détection (22) sur le côté périphérique de l'anneau (21).

3. Machine à coudre selon la revendication 1, dont le moteur électrique (12) est relié par un entraînement à courroie (10) à l'arbre principal (8) pour une liaison d'entraînement,
**caractérisée en ce que**
la poulie à courroie (19) associée à l'arbre moteur (11) fait également partle de la roue multifonctions (15).

4. Machine à coudre selon l'une ou plusieurs des revendications 1 à 3, dans laquelle, pour la fixation solidaire en rotation de la roue multifonctions (15) sur l'arbre moteur (11), celui-ci comporte un méplat (14) et le perçage du moyeu de roue (16) est de forme correspondante,
**caractérisée en ce que**
le moyeu de roue (16) comporte un prolongement axial (31) qui remplit la partie aplatie (14) de l'arbre moteur (11) pour garantir la fixation d'une rondelle de sécurité (30) définissant la position axiale de la roue multifonctions (15).
